# EUROPÄISCHE PATENTSCHRIFT

(11) **EP 0 134 027 B1**
(45) Veröffentlichungstag und Bekanntmachung des Hinweises auf die Patenterteilung: **17.01.1990**
(21) Anmeldenummer: 84109490.7
(22) Anmeldetag: 09.08.1984
(51) Int. Cl.: E04H 3/24

(54) **Bühnenanlage**
Stage arrangement
Disposition de scène

(30) Priorität: 09.08.1983 DE 3328647
(43) Veröffentlichungstag der Anmeldung: 13.03.1985
(73) Patentinhaber: Bayerische Bühnenbau GmbH, D-8480 Weiden/Opf. (DE)
(72) Erfinder: Bauer, Michael, D-8480 Weiden (DE)
(74) Vertreter: Bolte, Erich, Dipl.-Ing.

(56) Entgegenhaltungen:
- DE-A- 2 039 053
- DE-C- 158 509
- GB-A- 171 978

## Beschreibung

Die Erfindung betrifft eine Bühnenanlage gemäß dem Oberbegriff des Anspruchs 1.

Über die zunehmende Technisierung und Automatisierung von Bühnen- oder Theateranlagen werden bei gleichzeitigem Ansteigen der Anforderungen an bühnentechnische Effekte immer größere Energieanschlußwerte benötigt. Dabei können zu den bereits beträchtlich großen Anschlußwerten der Beleuchtungsgeräte noch eine Vielzahl von Theater- und Beleuchterzügen hinzukommen, die einzeln oder auch gruppenweise fahrbar zusätzlich in den Spielablauf einbezogen werden können, sowie ebenso andere Effektmaschinen, die insgesamt den während der Spielphase sowieso schon sehr hohen Stromverbrauch noch sehr beträchtlich erhöhen.

Die in zunehmendem Maße in Theatern oder sonstigen Veranstaltungssälen eingesetzten höhenveränderlichen Bühnen anlagen mit auf- und abfahrbaren Bühnenteilen oder Podien stellen dabei ebenfalls einen wesentlichen Stromverbraucher dar. Die teilweise oder insgesamt anhebbaren und absenkbaren Bühnenflächen, mit denen eine völlige oder stufenweise Veränderung des Bühnenbodens auch während der Vorstellung als szenisches Element möglich ist, haben ein so beträchtliches Gewicht, daß die erforderlichen Energieanschlu ßwerte zu ihrer Auf- und Abbewegung während des Betriebs zu stoßartig auftretenden Energieentnahmen führen, die in kleineren Stromnetzen Schwankungen und Störungen verursachen können.

Bekannt ist bereits aus der DE-G-158 509 eine Versenkungsbrücke für Theaterbühnen mit mehreren voneinander unabhängig beweglichen Tischen, bei denen das Heben der Tische durch beim Senken derselben durch Gegengewichte gespeicherte Energie unterstützt wird. Die zum Heben der Tische erforderliche Energie wird somit verringert, indem die Gegengewichte einen Teil der Last der Tische ausgleichen. Dazu sind die Gegenstände durch über Seiltrommeln umgelenkte Zugmittel mit den Tischen verbunden. Über wiederum an den Gegengewichten angreifende Ketten sind die Tische in der Höhe verfahrbar. Nachteilig an dieser bekannten Versenkungsbrücke ist der zur Energiespeicherung erforderliche mechanische Aufwand, wobei die Umlenkungen und Ketten mechanischem Verschleiß unterworfen sind und ein eventuelles Reißen beispielsweise der Ketten zu verheerenden Folgen führen kann. Darüber hinaus bewirken die von den Gegengewichten ausgehenden Trägheitskräfte einen schwerfälligen Anlauf von Verstellbewegungen der Tische, da in den Anlaufphasen der Verstellung sich der Gewichtsausgleich infolge der Massenträgheit der Gegengewichte praktisch nicht bemerkbar macht. Schließlich erfordert der Gewichtsausgleich durch Gegengewichte relativ hohe Bremskräfte, die sich wiederum aus den hiermit verbundenen Trägheitskräften ergeben.

Hiervon ausgehend liegt der Erfindung die Aufgabe zugrunde, eine Bühnenanlage zu schaffen, bei der in einfacher, zuverlässiger Weise ein nahezu trägheitsfreier Gewichtsausgleich zur Verringerung des bei der Betätigung der Bühnenanlage erforderlichen Energiebedarfs erfolgt.

Diese Aufgabe wird gelöst durch eine Bühnenanlage mit den Merkmalen des Anspruchs 1. Durch den unter Druck stehenden Behälter wird eine mechanisch einfach aufgebaute Speichereinrichtung geschaffen, die weitestgehend störunanfällig und frei von Trägheitskräften ist, da die beim Stand der Technik erforderlichen Gegengewichte entfallen können. Dabei werden die Kräfte genutzt, die sich aus dem beträchtlichen Gewicht angehobener Bühnenplattformen ergeben, wenn diese nach Bedarf wieder abgesenkt werden. Das führt zu einer erheblichen Verminderung der Energieaufnahme der Bühnenanlage während der Aufwärtsbewegung der Bühnenplattformen und zu einem nahezu vollständigen Wegfall von Abbremsenergie, da durch den Wegfall von Gegengewichten die Beherrschung von damit verbundenen Trägheitskräften nicht mehr erforderlich ist.

Besteht die Bühnenanlage aus mehreren auf-und abwärtsbewegbaren Bühnenplattformen, so ist es vorteilhaft, daß zwischen mehreren Bühnenplattformen und der Speichereinrichtung eine ihrer Verbindung untereinander dienende gemeinsame Druckmitteiieitung angeordnet ist. In diesem Falle wirken also alle jeweils einer Bühnenplattform zugeordneten Druckzylindereinrichtungen auf eine gemeinsame Speichereinrichtung bzw. die gemeinsame Speichereinrichtung wirkt auf jede der den Bühnenplattformen zugeordneten Hubeinrichtungen.

Es sind aber auch andere Ausführungsformen denkbar, in denen die Bühnenanlage aus mehreren, unabhängig voneinander auf- und abwärtsbewegbaren Bühnenplattformen besteht, die dann sowohl einzeln, in Teilgruppen aber auch insgesamt zusammengefaßt angehoben und abgesenkt werden.

Gemäß einer vorteilhaften Weiterbildung ist die Speichereinrichtung mit einer ihr zugeordneten Einrichtung zur Sicherung ihres Energieinhalts versehen. Dadurch erhält die Speichereinrichtung eine Doppelfunktion. dient nämlich zum einen zur Arretierung der Bühnenplattform in einer bestimmten angehobenen Stellung und zum anderen zur Sicherung der in der Speichereinrichtung gespeicherten Energie vor unbeabsichtigtem und unkontrolliertem Freiwerden.

Weitere vorteilhafte Ausführungsformen der Bühnenanlage ergeben sich aus den Unteransprüchen.

Die Erfindung wird unter Bezugnahme auf die einzige Figur der Zeichnung beschrieben. Diese zeigt:
einen schematischen Aufbau einer aus vier Bühnenplattformen bestehenden, auf- und abwärtsbewegbaren Bühnenanlage mit einer Speichereinrichtung in Form eines Gegengewichts.

Die Bühnenanlage 10 umfaßt im wesentlichen vier Bühnenplattformen 11, die jeweils ein Podium, eine sonstige Bühnenfläche oder auch ein Träger für beliebig geartete Bühnenhilfsmittel sein kann, die im wesentlichen vertikal zu einer Grundebene auf- und abbewegbar sind. An die Bühnenplattformen 11 greifen von unten im wesentlichen vertikal Hubeinrichtungen 19 an, die im allgemeinen aus einem Elektromotor und einer damit verbundenen Spindeleinrichtung mit Getriebe, spielsweise einem selbsthemmenden Schneckengetriebe oder Stimradsätzen oder dergleichen bestehen.

Im Kraftangriff im wesentlichen parallel zur Hubeinrichtung 19 sind jeweils zu den Bühnenplattformen 11 von unten an sie angreifende Hilfshubeinrichtungen angeordnet, die in dem in der Zeichnung dargestellten Beispiel aus je einer Druckzylindereinrichtung 13 bestehen. Insbesondere dann, wenn die nachfolgend noch im einzelnen beschriebene Speichereinrichtung aus einem Gegengewicht besteht, kann die Hilfshubeinrichtung aus einem gewöhnlichen mechanischen Gestänge bestehen, das auf die als Gegengewicht 14 ausgebildete Speichereinrichtung 12 einwirkt.

In Wirkungsrichtung parallel zu den Druckzylindereinrichtungen 13^{*} ist ein Gegengewicht 14 angeordnet, auf das von darunter angeordneten Druckzylindereinrichtungen 16, die die Gewichtshubeinrichtung 20 bilden, unter bestimmten Bedingungen eine Kraft ausgeübt werden kann, die das Gegengewicht 14 zur Erhöhung seiner potentiellen Energie anheben. Auch hier ist es möglich, wenn die nachfolgend noch im einzelnen beschriebene Übertragung der Hub- und Senkbewegung der Druckzylindereinrichtung 13 vollständig oder teilweise auf mechanischen Wege erfolgt, den Druckzylindereinrichtungen 16 entsprechende mechanische Gestänge zuzuordnen.

Die Druckzylindereinrichtungen 13 sind über eine Übertagungseinrichtung 15, die in diesen Falle aus einer Druckmittelleitung 17 besteht, mit den mit dem Gegengewicht 14 zusammenwirkenden Druckzylindereinrichtungen 16 verbunden, die die Gewichtshubeinrichtung 20 bilden. Sind jedoch die Druckzylindereinrichtungen 13 mit gewöhnlichen mechanischen Stangen ausgebildet und die den Druckzylindereinrichtungen 16 zur Betätigung des Gegengewichts 14 entsprechenden Hubeinrichtungen ebenfalls mechanisch ausgebildet, so kann die Übertragungseinrichtung 15 ebenfalls aus einem mechanischen Gestänge bestehen.

Zwischen den Bühnenplattformen 11 und der Speichereinrichtung 12 ist in die Druckmittelleitung 17 eine Sicherungseinrichtung 18 eingesetzt, die zur Sicherung des Energieinhalts der Speichereinrichtung 12 sowie der auflagengemäß vorgeschriebenen Sicherung des Ruhezustandes der Bühnenplattform 11 dienen kann. Die Sicherungseinrichtung 18 kann, wenn wie im dargestellten Ausführungsbeispiel die Speichereinrichtung 12 über Druckmittelleitungen 17 betrieben wird, ein elektronisch gesteuertes Sperrventil sein. Dieses Sperrventil kann eine durch Gesetzesauflage vorgeschriebene zweite Bremseinrichtung darstellen. Damit ist zugleich die Möglichkeit gegeben, die Antriebe der Hubeinrichtung 19 nicht über selbsthemmende Schneckengetriebesätze mit einem Wirkungsgrad von 63 % erfolgen zu lassen, sondern an deren Stelle Stirnradsätze mit einem Wirkungsgrad von 85 % einzusetzen, was nochmals zu einer Verminderung der Energieaufnahme der Bühnenanlage 10 führt. Es sind aber auch mechanische oder elektrische Sicherungseinrichtungen denkbar.

Beim Absenken drückt dann die Bühnenplattform 11 über die Druckzylindereinrichtung 13 z. B. Hydraulikflüssigkeit, die sich in den Druckzylindereinrichtungen 13, 16 sowie der Druckmittelleitung 17 befindet, zusätzlich in die von der Druckzylindereinrichtung 16 gebildete Gewichtshubeinrichtung 20, die unterhalb des Gegengewichts 14 angeordnet ist, und hebt das als Speichereinrichtung 12 dienende Gegengewicht 14 zur Vergrößerung seiner potentiellen Energie an. Entsprechend der eingestellten Größe des Gewichts 14 unterstützt dieses dann in einer oberen Stellung ruhende Gegengewicht 14 über die Druckzylindereinrichtung 16 und die mit einer Hydrauiikfiüssigkeit gefüllte Druckmittelleitung 17 und die mit ihr verbundene Druckzylindereinrichtung 13 die konventionelle Hubeinrichtung 19 beim Anheben der Bühnenplattform 11. Dabei kann das Anheben einzelner oder aller Bühnenplattformen 11 auch durch eine Hydraulikpumpe erfolgen. Das Gegengewicht 14 wird dann über eine hier nicht dargestellte Dreiwege-Station in das Hydrauliksystem eingebunden. Auf diese Welse kann die konventionell elektromechanisch betriebene Hubeinrichtung 19 entfallen.

Neben der in diesem Ausführungsbeispiel beschriebenen Ausführungsform der Speichereinrichtung in Form eines Gegengewichts 14 kann die Speichereinrichtung 12 aus mechanischen Federn gebildet werden, in denen die beim Absenken der Bühnenplattform 11 freiwerdende Energie durch Erhöhung der Vorspannung gespeichert wird. Derartige mechanische Federn sind dann vorzugsweise in unmittelbarer Nähe der Druckzylindereinrichtungen 13 unter ihnen angeordnet, obwohl sie prinzipiell an Stelle des Gegengewichtes 14, wie es in der in der Zeichnung dargestellten Ausführungsform ersichtlich ist, treten können, nur mit einem dann erforderlichen einseitig festen Widerlager für die Federn.

Darüber hinaus kann als Speichereinrichtung 12 auch ein mit unter Druck befindlichem Gas gefüllter Behalter dienen, in dem die beim Absenken der Bühnenplattform 11 freiwerdende Energie durch Erhöhung des Gasdruckes gespeichert wird.

Schließlich kann als Speichereinrichtung 12 auch eine rotierende Schwungmasse dienen, die die beim Absetzen der Bühnenplattform 11 freiwerdende Energie durch Erhöhung ihrer Rotationsgeschwindigkeit speichert und diese auf geeignete Weise beim Anheben der Bühnenplattform 11 wiederum zur Unterstützung des Anhebevorganges abgeben kann. Diese Lösung kommt vor allem bei häufigen und schnellen Auf-und Abbewegungen in Betracht.

Die unter Bezugnahme auf die Zeichnung dargestellte Ausführungsform mittels der Kraftübertragung über die Druckzylindereinrichtung 13 und die Druckmittelleitung 17 hat den Vorteil, daß die Druckzylindereinrichtung 16 zur Betätigung des Gegengewichtes 14 wegen des an dieser Stelle benötigten geringen Hubweges, der beispielsweise 1,862 Meter sein kann, mit einem entsprechend größer dimensionierten Kolben ausgerüstet werden kann, im Gegensatz zu der Druckzylindereinrichtung 13, die zum Anheben einer Bühnenplattform 11 oder dergleichen in bestimmten Einsatzfällen einen Hub von beispielsweise 7,45 Metern haben muß.

## Patentansprüche

1. Bühnenanlage (10) mit mindestens einer im wesentlichen vertikal zu einer Grundebene durch eine Hubeinrichtung (19) auf- und abbewegbare Bühnenplattform (11), mit mindestens einer der Hubeinrichtung (19) bzw. der jeweiligen Bühnenplattform (11) zugeordneten Übertragungseinrichtung (15), und mit einer der Übertragungseinrichtung (15) zugeordneten Speichereinrichtung (12), in der während des Absenkens der jeweiligen Bühnenplattform (11) freiwerdende Energie speicherbar ist, die beim Anheben der Bühnenplattform (11) durch die Übertragungseinrichtung (15) der Hubeinrichtung (19) zur Verringerung der Gesamtenergieaufnahme derselben zuführbar ist, dadurch gekennzeichnet, daß die Speichereinrichtung als wenigstens ein unter Druck stehendes Medium enthaltener Behälter ausgebildet ist zum Speichern von Energie durch Erhöhung des Drucks im Behälter, und die Übertragungseinrichtung (15) mindestens eine mit dem Behälter in Verbindung stehende Druckmittelleitung (17) sowie eine damit verbundene Druckzylindereinrichtung (13) aufweist.

2. Bühnenanlage nach Anspruch 1, dadurch gekennzeichnet, daß die Druckzylindereinrichtung (13) der Hubeinrichtung (19) zugeordnet ist, wodurch der Hubeinrichtung (19) beim Anheben der Bühnenplattform (11) über die Druckzylindereinrichtung (13) und die Druckmittelleitung (17) im Behälter gespeicherte Energie zuführbar ist.

3. Bühnenanlage nach Anspruch 1 oder 2, dadurch gekennzeichnet, daß mindestens jeder Bühnenplattform (12) eine Druckzylindereinrichtung (13) zugeordnet ist, die über die Druckmittelleitung (17) gemeinsam an den Behälter angeschlossen sind.

4. Bühnenanlage nach einem oder mehreren der Ansprüche 1 bis 3, dadurch gekennzeichnet, daß zwischen mehreren Bühnenplattformen (11) und im Behälter eine gemeinsame Druckzylindereinrichtung (13) angeordnet ist.

5. Bühnenanlage nach einem oder mehreren der Ansprüche 1 bis 5, dadurch gekennzeichnet, daß der Behälter mit einer ihm zugeordneten Einrichtung (18) zur Sicherung seines Energieinhalts versehen ist.

6. Bühnenanlage nach Anspruch 5, dadurch gekennzeichnet, daß die Einrichtung (18) zur Sicherung des Energieinhalts im Behälter als ein in die Drudcmittelleitung (17) eingesetztes, vorzugsweise elektronisch gesteuertes Sperrventil ausgebildet ist.

7. Bühnenanlage nach einem oder mehreren der Ansprüche 1 bis 7, dadurch gekennzeichnet, daß das unter Druck stehende Medium im Behälter ein Gas ist zur Speicherung von beim Absenken der jeweiligen Bühnenplattform (11) freiwerdender Energie durch Erhöhung des Gasdrucks im Behälter.

## Claims

1. Stage apparatus (10) having at least one stage platform (11), which is movable upwards and downwards essentially vertically to a base plane by means of a lifting device (19), having at least one transfer device (15), assigned to the lifting device (19) or to the respective stage platform (11), and having a storage device (12), assigned to the transfer device (15), in which energy being released during the lowering of the respective stage platform (11) is storable, which energy can be passed to the lifting device (19) by the transfer device (15) during the lifting of the stage platform (11) to reduce the total energy input of the said lifting device (19), characterized in that the storage device is designed as at least one container containing a pressurized medium for the storage of energy by increasing the pressure in the container, and the transfer device (15) has at least one pressure medium line (17), connected to the container, and a pressure cylinder device (13) connected to the said pressure medium line (17).

2. Stage apparatus according to Claim 1, characterized in that the pressure cylinder device (13) is assigned to the lifting device (19), by which means the energy stored in the container can be passed to the lifting device (19) during lifting of the stage platform (11) via the pressure cylinder device (13) and the pressure medium line (17).

3. Stage apparatus according to Claims 1 or 2, characterized in that at least each stage platform (12) is assigned a pressure cylinder device (13) which are [sic] jointly linked to the container via the pressure medium line (17).

4. Stage apparatus according to one or more of Claims 1 to 3, characterized in that a common pressure cylinder device (13) is arranged between a plurality of stage platforms (11) and in the container.

5. Stage apparatus according to one or more of Claims 1 to 5, characterized in that the container is provided with a device (18), assigned to it, to safeguard its energy content.

6. Stage apparatus according to claim 5, characterized in that the device (18) to safeguard the energy content in the container is designed as a check valve, preferably electronically controlled, inserted in the pressure medium line (17).

7. Stage apparatus according to one or more of Claims 1 to 7, characterized in that the pressurized medium in the container is a gas for the storage of energy being released during the lowering of the respective stage platform (11) by increasing the gas pressure in the container.

## Revendications

1. Installation de scène (10) comportant au moins une plate-forme de scène (11) levable et abaissable par un moyen de levage (19), en principe verticalement par rapport à un plan de base, avec au moins un moyen de translation associé au moyen de levage (19) ou à chaque plate-forme de scène (11) et un moyen d'accumulation (12) associé au moyen de translation (15), dans lequel est accumulable de l'énergie devenant libre pendant l'abaissement de chaque plate-forme de scène (11) et qui, lors du relevage de la plate-forme (11) par le moyen de translation (15), peut être fournie au moyen de levage (19) pour réduire l'absorption d'énergie totale par celui-ci, caractérisée par le fait que le moyen d'accumulation est réalisé sous forme d'au moins un réservoir contenant du fluide sous pression, pour accumuler de l'énergie par élévation de la pression dans le réservoir, et le moyen de translation (15) comporte au moins une conduite de fluide sous pression (17) qui est en liaison avec le réservoir, ainsi qu'un moyen à cylindre de pression (13) relié à cette conduite.

2. Installation de scène selon la revendication 1, caractérisée par le fait que le moyen à cylindre de pression (13) est associé au moyen de levage (19), de telle sorte que, lors du relevage de la plate-forme de scène (11), de l'énergie accumulée dans le réservoir peut être fournie au moyen de levage (19) par l'intermédiaire du moyen à cylindre de pression (13) et de la conduite de fluide sous pression (17).

3. Installation de scène selon la revendication 1 ou 2, caractérisée par le fait qu'à au moins chaque plate-forme de scène (12) est associé un moyen à cylindre de pression (13), que ces moyens sont raccordés en commun au réservoir par l'intermédiaire de la conduite de fluide sous pression (17).

4. Installation de scène selon l'une des revendications 1 à 3, caractérisée par le fait qu'entre plusieurs plateformes de scène (11) et dans le réservoir est disposé un moyen à cylindre de pression (13) commun.

5. Installation de scène selon l'une des revendications 1 4, caractérisée par le fait que le réservoir est muni d'un moyen (18) qui lui est associé, pour assurer sa teneur en énergie.

6. Installation de scène selon la revendication 5, caractérisée par le fait que le moyen (18) pour assurer la teneur en énergie dans le réservoir est formé par un robinet d'arrêt, de préférence commandé électroniquement, inséré dans la conduite (17) de fluide de pression.

7. Installation de scène selon l'une des revendications 1 à 6, caractérisée par le fait que le fluide sous pression dans le réservoir est un gaz pour accumuler de l'énergie, libérée lors de l'abaissement de chaque plate-forme de scène (11), par élévation de la pression de gaz dans le réservoir.
